# EUROPÄISCHE PATENTSCHRIFT

(11) **EP 3 466 868 B1**
(45) Veröffentlichungstag und Bekanntmachung des Hinweises auf die Patenterteilung: **02.08.2023**
(21) Anmeldenummer: 18196427.1
(22) Anmeldetag: 25.09.2018
(51) Int. Cl.: B66F 9/065, B66F 7/06

(54) **FLURFÖRDERZEUG**
INDUSTRIAL TRUCK
CHARIOT DE MANUTENTION

(30) Priorität: 04.10.2017 DE 102017122955; 20.04.2018 DE 102018109548
(43) Veröffentlichungstag der Anmeldung: 10.04.2019
(73) Patentinhaber: STILL S.p.A., 20020 Lainate (MI) (IT)
(72) Erfinder: MARIOTTI, Fabio, 42016 Guastalla RE (IT)
(74) Vertreter: Patentship Patentanwaltgesellschaft

(56) Entgegenhaltungen:
- EP-A1- 0 889 000

## Beschreibung

Die Erfindung betrifft ein Flurförderzeug mit einem Antriebsteil und mit einem relativ zum Antriebsteil anhebbaren und absenkbaren Lastteil, welcher einen mit mindestens einer Lastrolle auf einer Fahrbahn abgestützten Lastrahmen umfasst, wobei der Lastteil mittels einer Hubvorrichtung relativ zu dem Antriebsteil anhebbar ist und die Hubvorrichtung einen Scherenmechanismus umfasst, wobei der Scherenmechanismus mindestens zwei sich kreuzende Scherenglieder aufweist, wobei ein erstes Scherenglied mit einem ersten Ende am Lastrahmen drehbar befestigt ist und am zweiten Ende mit der Lastrolle versehen ist und wobei ein zweites Scherenglied mit einem ersten Ende am Antriebsteil abgestützt ist und mit einem zweiten Ende an der Unterseite des Lastrahmen verschiebbar angeordnet ist, wobei das zweite Scherenglied mit dem ersten Ende an einem Stützelement abgestützt ist.

Derartige Flurförderzeuge sind als Hubwagen oder als Kommissionierer bekannt. Diese Flurförderzeuge können als deichselgeführte Geräte, als Fahrerstandgeräte oder als Fahrersitzgeräte ausgeführt sein.

Gattungsgemäße, als Scherenhubwagen ausgebildete Flurförderzeuge weisen einen Scherenmechanismus auf, der mindestens zwei sich kreuzende Scherengliedern aufweist, um den als Lastrahmen ausgebildeten Lastteil anzuheben und über die Lastrolle auf der Fahrbahn abzustützen.

Ein derartiger Scherenhubwagen ist aus der DE 198 16 755 A1 bekannt. Bei diesem Scherenhubwagen ist ein erstes Scherenglied der sich kreuzenden Scherenglieder mit einem ersten Ende am Lastrahmen drehbar befestigt ist und am zweiten Ende mit der Lastrolle versehen. Ein zweites Scherenglied der sich kreuzenden Scherenglieder ist mit einem ersten Ende am Antriebsteil abgestützt und mit einem zweiten Ende an der Unterseite des Lastrahmens verschiebbar angeordnet. Das zweite Scherenglied ist hierbei mit dem ersten Ende an einer Drehachse drehbar angeordnet, die ortsfest an einem Antriebsteil des Scherenhubwagens ausgebildet ist. Die Drehachse kann von einem Lagerbolzen gebildet sein, der am Antriebsteil befestigt ist und auf dem das erste Ende des zweiten Scherenglieds drehbar gelagert ist.

Durch die ortsfeste Anordnung der Drehachse des ersten Endes des zweiten Scherengliedes am Antriebsteil des Flurförderzeugs ist bei gattungsgemäßen Scherenhubwagen nachteilig, dass keine Einstellbarkeit der Höhe des Lastrahmens gegeben. Eine derartige Einstellbarkeit ist jedoch gewünscht, wenn der Lastrahmen von zwei Lastgabeln gebildet ist, die jeweils zwei sich kreuzende Scherenglieder aufweisen, um die beiden Lastgabeln zueinander ausrichten und auf die gleiche Höhe einstellen zu können.

Zudem ist bei gattungsgemäßen Scherenhubwagen nachteilig, dass sich durch die ortsfeste Anordnung der Drehachse des ersten Endes des zweiten Scherengliedes am Antriebsteil des Flurförderzeugs bei abgesenkten Lastrahmen eine geringe Bodenfreiheit des Flurförderzeugs im Bereich der Scherenglieder ergibt. Die geringe Bodenfreiheit des Flurförderzeugs beschränkt den Rampenwinkel einer zu befahrenden Rampe und kann zur Kollision der Scherenglieder mit Stufen in der Fahrbahn oder Hindernissen auf der Fahrbahn führen.

Aus der EP 0 889 000 A1 ist ein gattungsgemäßes Flurförderzeug mit einem von sich kreuzenden Scherengliedern gebildeten Scherenmechanismus bekannt. Mit einem lösbaren Verriegelungselement, das als hakenartiger Schwenkhebel ausgebildet sein kann, kann in einer aktiven Verriegelungsstellung das zweite Scherenglied mit dem ersten Ende an dem Antriebsteil in einer bestimmten Stellung fixiert werden, um die Lastgabeln mittels des von den beiden Scherengliedern gebildeten Scherenmechanismus anheben zu können. Wird das lösbare Verriegelungselement entriegelt, ist das zweite Scherenglied mit dem ersten Ende nicht mehr an dem Antriebsteil fixiert und die Scherenglieder können nach oben zusammengeklappt werden. Durch das Entriegeln des lösbaren Verriegelungselements und dem dadurch möglichen Zusammenklappen der beiden Scherenglieder kann mit dem Flurförderzeug auf eine erhöhte Fahrfläche geklettert werden. EP 0 889 000 A1 offenbart den Oberbegriff des Anspruchs 1.

Der vorliegenden Erfindung liegt die Aufgabe zugrunde, ein Flurförderzeug der genannten Gattung derart weiterzubilden, dass die genannten Nachteile vermieden werden.

Diese Aufgabe wird erfindungsgemäß dadurch gelöst, dass das Stützelement in vertikaler Richtung einstellbar am Antriebsteil angeordnet ist. Mit dem Stützelement kann die Höhe der Abstützung des ersten Endes des zweiten Scherengliedes am Antriebsteil eingestellt werden und somit eine Einstellbarkeit der Höhe des Lastrahmens erzielt werden.

Gemäß einer vorteilhaften Ausgestaltungsform der Erfindung ist das Stützelement an einem vertikalen Rahmenabschnitt des Antriebsteils einstellbar angeordnet. Dadurch kann auf einfache Weise das Stützelement in vertikaler Richtung verstellt und eingestellt werden.

Hinsichtlich eines geringen Bauaufwandes ergeben sich Vorteile, wenn gemäß einer vorteilhaften Ausgestaltungsform der Erfindung das Stützelement mittels mindestens einer Befestigungsschraube am vertikalen Rahmenabschnitt befestigt ist und die Befestigungsschraube in einem vertikal angeordneten Langloch des vertikalen Rahmenabschnitts geführt ist. Die Befestigungsschraube kann somit in dem vertikal angeordneten Langloch verschoben werden und dadurch das Stützelement auf einfache Weise in vertikaler Richtung eingestellt werden. Ein derartiges Langloch kann in dem vertikalen Rahmenabschnitt des Antriebsteils auf einfache Weise hergestellt werden. Zudem ermöglicht dies eine einfache Einstellbarkeit des Stützelements, da das Stützelement über die in dem Langloch geführte Befestigungsschraube auf einfache Weise in die richtige Höhenposition eingestellt werden kann und anschließend die Befestigungsschraube angezogen werden kann, um das Stützelement am Antriebsteil zu befestigen.

Besondere Vorteile sind erzielbar, wenn gemäß einer Weiterbildung der Erfindung ein Einstellelement, insbesondere eine Einstellschraube, vorgesehen ist, die zwischen dem Stützelement und dem vertikalen Rahmenabschnitt angeordnet ist. Mit dem Einstellelement, beispielsweise einer Einstellschraube, kann auf einfache und schnelle Weise das Stützelement in der Höhe verstellt werden. Zur Verstellung des Stützelements ist somit ein Einstellelement, insbesondere eine Einstellschraube, vorgesehen. Mittels einer Einstellschraube, die zwischen dem vertikalen Rahmenabschnitt des Antriebsteils und dem Stützelement angeordnet ist, kann bei guter Zugänglichkeit des Einstellelements das Stützelement auf einfache Weise in der Höhe verstellt werden.

Gemäß einer Weiterbildung der Erfindung ist das zweite Scherenglied an dem ersten Ende mit einem abgebogenen Endbereich versehen. Bevorzugt ist der Endbereich in vertikaler Richtung nach oben abgebogen. Dadurch wird erzielt, dass die Abstützung des ersten Endes des zweiten Scherengliedes in vertikaler Richtung höher am Antriebsteil angeordnet werden kann und es wird an dem erste Ende des zweiten Scherengliedes eine höhere Bodenfreiheit des Flurförderzeugs erzielt. Durch die höhere Bodenfreiheit kann das Flurförderzeug höhere Rampenwinkel einer Rampe befahren und die Gefahr von Kollision der Scherenglieder mit Stufen in der Fahrbahn oder Hindernissen auf der Fahrbahn wird verringert.

Durch den abgebogenen Endbereich des zweiten Scherengliedes wird eine erhöhte Bodenfreiheit des zweiten Scherenglieds am ersten Ende und somit des Flurförderzeugs erzielt, es ergeben sich jedoch asymmetrische geometrische Bedingungen des Scherenmechanismus, die es nicht ermöglichen, das zweite Scherenglied mit dem ersten Ende über den Hubbereich des Lastteils an einer Drehachse, drehbar zu anzuordnen, die ortsfest an dem Antriebsteil des Flurförderzeugs ausgebildet ist, beispielsweise einem am Antriebsteil befestigten Lagerzapfen, und somit nur einen Drehfreiheitsgrad aufweist. Mit besonderem Vorteil steht gemäß einer Weiterbildung der Erfindung der abgebogene Endbereich des zweiten Scherenglieds mit einer an dem Stützelement ausgebildeten schrägen Abstützfläche in Wirkverbindung. Der abgebogene Endbereich und somit das erste Ende des zweiten Scherenglieds kann sich somit über den Hubbereich des Lastteils entlang der schrägen Abstützfläche bewegen, so dass das Problem gelöst wird, dass sich durch die oben beschriebenen geometrische Bedingungen des Scherenmechanismus ergibt.

Mit besonderem Vorteil ist gemäß einer vorteilhaften Ausgestaltungsform der Erfindung die schräge Abstützfläche an der Unterseite des Stützelements ausgebildet. Dies ermöglicht eine einfache Herstellung der Abstützfläche an dem Stützelement und eine hohe Stabilität des Stützelements.

Gemäß einer vorteilhaften Weiterbildung der Erfindung ist an dem abgebogenen Endbereich des zweiten Scherenglieds eine Rolle, insbesondere eine Metallrolle, drehbar gelagert, mit der sich der abgebogene Endbereich an der Abstützfläche abstützt. Beim Hubvorgang des Lastteils kann sich die drehbare Rolle am abgehobenen Endbereich des zweiten Scherenglieds entlang der schrägen Abstützfläche des Stützelements bewegen, wobei die Bewegung der Rolle entlang Abstützfläche des Stützelements die Asymmetrie des Scherenmechanismus ausgleicht, die sich aus dem abgehobenen Endbereich des zweiten Scherenglieds ergibt.

Die Neigung der schrägen Abstützfläche ist derart gewählt und ausgeführt, dass sich über den gesamten Hubbereich eine im Wesentlichen vertikale Bewegung des Lastteils mit dem Lastrahmen ergibt.

Gemäß einer vorteilhaften Weiterbildung der Erfindung ist eine Rückhaltevorrichtung vorgesehen, die den abgebogenen Endbereich des zweiten Scherenglieds in Anlage an die Abstützfläche des Stützelements hält. Hierdurch kann eine falsche Positionierung oder eine falsche Bewegung des abgebogenen Endbereichs des zweiten Scherenglieds an der Abstützfläche des Stützelements verhindert werden, die sich beispielsweise bei Fehlanwendung des Flurförderzeugs ergeben kann.

Die Rückhaltevorrichtung ist gemäß einer vorteilhaften Ausführungsform der Erfindung von einem an dem Stützelement angeordneten Halteblech gebildet, das den abgebogenen Endbereich des zweiten Scherenglieds in Anlage an die Abstützfläche hält. Mit einem Halteblech kann bei geringem Bauaufwand die Rückhaltevorrichtung gebildet werden.

Gemäß einer vorteilhaften Ausgestaltungsform der Erfindung ist das Halteblech mit einem Langloch versehen, das parallel zu der schrägen Abstützfläche angeordnet ist, wobei in dem Langloch eine die Rolle halternde Welle geführt ist. Mit einem Langloch, in dem die Welle geführt ist, an der die an dem abgehobenen Endbereich des zweiten Scherenglieds angeordnete Rolle angeordnet ist, kann auf einfache Weise die Rolle in Anlage an der schrägen Abstützfläche gehalten werden und deren Abheben von der Abstützfläche des Stützelement begrenzt werden.

Gemäß einer vorteilhaften Ausgestaltungsform der Erfindung umfasst der Lastrahmen zwei seitlich beabstandete Lastgabeln, wobei an jeder Lastgabel zwei sich kreuzende Scherenglieder mit jeweils einem Stützelement vorgesehen sind. Durch die beiden Stützelemente, die bevorzugt beide in vertikaler Richtung einstellbar am Antriebsteil angeordnet sind, ist es auf einfache Weise möglich, die Höhe der beiden Lastgabeln einzustellen und die Position der beiden Lastgabeln aneinander anzupassen und somit die beiden Lastgabeln korrekt zueinander auszurichten.

Besondere Vorteile ergeben sich bei einer Ausbildung des Flurförderzeugs als Kommissionierer mit einem dem Lastteil in Längsrichtung benachbart angeordneten Fahrerarbeitsplatz. Bei einem als Kommissionierer ausgebildeten Flurförderzeug, bei dem eine Fahrerstandplattform an dem vertikalen Rahmenabschnitt gegenüberliegend zu dem Lastrahmen angeordnet ist, wird durch die erhöhte Bodenfreiheit ermöglicht, mit dem Flurförderzeug höhere Rampenwinkel einer Rampe zu befahren.

Weitere Vorteile und Einzelheiten der Erfindung werden anhand des in den schematischen Figuren dargestellten Ausführungsbeispiels näher erläutert. Hierbei zeigt
- Figur 1: ein erfindungsgemäßes Flurförderzeug in einer perspektivischen Darstellung,
- Figur 2: einen Ausschnitt der Figur 1 in einer vergrößerten Darstellung,
- Figur 3: eine weitere Darstellung gemäß der Figur 2 und
- Figur 4: die Figur 3 in einer Explosionsdarstellung.

Die Figur 1 zeigt ein erfindungsgemäßes Flurförderzeug 1. Das Flurförderzeug 1 ist im dargestellten Ausführungsbeispiel als Kommissionierer ausgebildet.

Das Flurförderzeug 1 weist einen Antriebsteil A und einen relativ zum Antriebsteil A anhebbaren bzw. absenkbaren Lastteil B auf. Der Antriebsteil A weist als tragendes Bauteil einen Rahmen 2 auf. Der Lastteil B weist als tragendes Bauteil einen von zwei Lastgabeln 4a, 4b gebildeten Lastrahmen 3 auf. Die beiden Lastgabeln 4a, 4b sind in Fahrzeugquerrichtung voneinander beabstandet.

An dem vorderen Bereich des Antriebsteils A ist unter einer Haube 5 ein elektrisch angetriebenes und lenkbares Antriebsrad angeordnet, mit dem sich der Antriebsteil A auf einer Fahrbahn abstützt. Unter der Haube 5 sind an dem Rahmen 2 weitere Aggregate angeordnet, beispielsweise eine Leistungselektronikeinheit und ein elektrischer Hubmotor zum Antrieb einer Hydraulikpumpe, mittels der eine Hubvorrichtung zum Anheben und Absenken des Lastrahmens 3 relativ zum Rahmen 2 versorgbar ist.

In Längsrichtung des Flurförderzeugs 1 benachbart zur Haube 5 ist am Rahmen 2 ein Batteriefach 6 zur Aufnahme eines Batterieblocks ausgebildet. In Längsrichtung des Flurförderzeugs 1 benachbart zum Batteriefach 6 ist ein Fahrerarbeitsplatz 7 ausgebildet, der von einer nicht näher dargestellten Fahrerstandplattform gebildet ist. Am hinteren Bereich des Rahmens 2 ist in Längsrichtung des Kommissionierers 1 benachbart zu dem Fahrerarbeitsplatz 7 ein vertikaler Rahmenabschnitt 8 angeordnet, in dem der anhebbare und absenkbare Lastrahmen 3 vertikal geführt ist.

Die Lastgabeln 4a, 4b des Lastrahmens 3 und somit der Lastteil B sind mittels Lastrollen 9a, 9b auf der Fahrbahn abgestützt. Die Lastrolle 9a ist der Lastgabel 4a zugeordnet und die Lastrolle 9b der Lastgabel 4b. Die Lastrollen 9a, 9b können jeweils als Einzelrolle oder wie im dargestellten Ausführungsbeispiel als Tandemrolle ausgebildet sein.

Der Lastrahmen 3 weist die horizontal angeordneten Lastgabeln 4a, 4b und einen vertikal angeordneten Lastschlitten 10 auf, der in vertikal angeordneten Profilen 11 des vertikalen Rahmenabschnitts 8 des Rahmens 2 auf nicht näher dargestellte Weise geführt ist. Eine Hubvorrichtung zum Anheben und Absenken des Lastrahmens 3 relativ zum Rahmen 2 umfasst einen Hydraulikzylinder 12, der mit dem Rahmen 2 und dem vertikalen Lastabschnitt 10 des Lastrahmens 3 in Wirkverbindung steht.

Die Hubvorrichtung umfasst weiterhin eine Scherenmechanismus 15, der mindestens zwei sich kreuzende Scherenglieder 16a, 17a bzw. 16b, 17b aufweist. An der Lastgabel 4a sind hierbei die zwei sich kreuzende Scherenglieder 16a, 17a und an der Lastgabel 4b die zwei sich kreuzende Scherenglieder 16b, 17b vorgesehen. Die Scherenglieder 16a, 17a und die Scherenglieder 16b, 17b kreuzen sich jeweils in einer Achse 18, an denen die Scherenglieder 16a, 17a bzw. 16b, 17b miteinander drehbar verbunden sind.

Das erste Scherenglied 16a, 16b ist jeweils mit einem ersten Ende am Lastrahmen 3 um eine Drehachse D drehbar befestigt und am zweiten Ende mit der Lastrolle 9a, 9b versehen. Das zweite Scherenglied 17a, 17b mit einem ersten Ende am Antriebsteil 2 abgestützt und mit einem zweiten Ende an der Unterseite der Lastgabel 4a, 4b verschiebbar angeordnet. Hierzu kann an dem zweiten Ende des zweiten Scherengliedes 17a, 17b jeweils eine Rolle drehbar gelagert sein, die mit der Unterseite der Lastgabel 4a, 4b in Wirkverbindung steht.

Das zweite Scherenglied 17a, 17b ist mit dem ersten Ende - wie in Verbindung mit den Figuren 2 bis 4 näher dargestellt ist - jeweils an einem Stützelement 20a, 20b abgestützt, das erfindungsgemäß in vertikaler Richtung V einstellbar am Antriebsteil 2 angeordnet ist.

Das Stützelement 20a, 20b ist im dargestellten Ausführungsbeispiel an dem vertikalen Rahmenabschnitt 8 des Antriebsteils A einstellbar angeordnet.

Das Stützelement 20a, 20b ist jeweils - wie in den Figuren 3 und 4 näher dargestellt ist - mittels mindestens einer Befestigungsschraube 21 am vertikalen Rahmenabschnitt 8 befestigt, wobei die Befestigungsschraube 21 jeweils in einem vertikal angeordneten Langloch 22 des vertikalen Rahmenabschnitts 8 geführt ist.

Weiterhin kann ein Einstellelement 23, beispielsweise eine Einstellschraube, vorgesehen sein, das zwischen dem Stützelement 20a bzw. 20b und dem vertikalen Rahmenabschnitt 8 angeordnet ist.

Mittels den in den Langlöchern 22 längsverschiebbar angeordneten und geführten Befestigungsschrauben 21 kann somit durch Betätigen des Einstellelements 23 jeweils das Stützelement 20a, 20b in vertikaler Richtung V verstellt und dessen vertikale Position eingestellt werden.

Die zweiten Scherenglieder 17a, 17b stehen mit dem ersten Ende mit dem zugeordneten Stützelement 20a, 20b in Wirkverbindung. Die vertikale Verstellung und Einstellbarkeit der Stützelemente 20a, 20b ermöglicht somit eine Geometrieanpassung der Scherenglieder 16a, 16b, 17a, 17b des Scherenmechanismus 15. Die vertikale Verstellung und Einstellbarkeit der Stützelemente 20a, 20b ermöglicht es hierbei, die die Höhe der beiden Lastgabeln 4a, 4b einzustellen und die Position der beiden Lastgabeln 4a, 4b aneinander anzupassen und somit die beiden Lastgabeln 4a, 4b korrekt zueinander auszurichten.

Sofern die Befestigungsschrauben 21 entsprechend zugänglich sind, kann über die Einstellelemente 23 die vertikale Position der Stützelemente 20a, 20b angepasst werden, auch wenn das Flurförderzeug 1 bereits fertig montiert ist. Das Flurförderzeug 1 sollte zum Einstellen der Stützelemente 20a, 20b lediglich auf einer ebenen Fahrbahnoberfläche abgestellt sein. Das Einstellen der vertikalen Position der Stützelemente 20a, 20b kann beispielsweise beim Hersteller des Flurförderzeugs 1 am Ende der Montagelinie und/oder beim Kunden im Wartungs- und Servicefall erfolgen.

Die Einstellelemente 23 sind für die Einstellung der vertikalen Position der Stützelemente 20a, 20b leicht zugänglich, wenn die Lastgabeln 4a, 4b - wie in der Figur 1 dargestellt ist - angehoben sind. Zum Einstellen der vertikalen Position der Stützelemente 20a, 20b müssen lediglich die Befestigungsschrauben 21 gelockert werden, so dass durch Betätigen der Einstellelemente 23 das entsprechende Stützelement 20a, 20b in der Höhe verstellt und eingestellt werden kann. Hierbei gleiten die Befestigungsschrauben 21 in den vertikalen Langlöchern 22 des vertikalen Rahmenabschnitts 8. Nachdem die richtige Höhenposition des entsprechenden Stützelements 20a, 20b gefunden wurde, müssen lediglich die Befestigungsschrauben 21 des Stützelements 20a bzw. 20b wieder angezogen werden.

Bei dem erfindungsgemäßen Flurförderzeug 1 ist das zweite Scherenglied 17a, 17b jeweils an dem ersten Ende, mit dem das Scherenglied 17a, 17b an dem Stützelement 20a, 20b abgestützt ist, mit einem abgebogenen Endbereich 30a, 30b versehen. Der Endbereich 30a, 30b ist in vertikaler Richtung nach oben abgebogen. Dies ermöglicht eine erhöhte Bodenfreiheit des Flurförderzeugs 1 im Bereich der ersten Enden der zweiten Scherenglieder 17a, 17b.

Der abgebogene Endbereich 30a, 30b des zweiten Scherenglieds 17a, 17b steht jeweils mit einer an dem Stützelement 20a, 20b ausgebildeten schrägen Abstützfläche 31a, 31b in Wirkverbindung. Die schräge Abstützfläche 31a, 31b ist gegenüber einer horizontalen Ebene geneigt, wobei die schräge Abstützfläche 31a, 31b ausgehend von dem vertikalen Rahmenabschnitt 8 in Richtung des Lastteils B nach unten geneigt ist.

Die schräge Abstützfläche 31a, 31b ist bevorzugt an der Unterseite des Stützelements 20a, 20b ausgebildet.

An dem abgebogenen Endbereich 30a, 30b des zweiten Scherenglieds 17a, 17b ist jeweils eine Rolle 32, beispielsweise eine Metallrolle oder eine Metalllager, drehbar gelagert, die mit der Abstützfläche 31a, 31b in Kontakt ist und mit der sich der abgebogene Endbereich 30a, 30b somit an der Abstützfläche 31a, 31b abstützt.

Beim Hubvorgang des Lastteils B kann sich die drehbare Rolle 32 am abgehobenen Endbereich 30a, 30b des zweiten Scherenglieds 17a, 17b jeweils entlang der schrägen Abstützfläche 31a, 31b des Stützelements 20a, 20b bewegen - wie in der Figur 3 mit dem Pfeil R verdeutlicht ist. Die Bewegung der Rolle 32 entlang der Abstützfläche 31a, 31b des Stützelements 20a, 20b ermöglicht es, die Asymmetrie des Scherenmechanismus 15 auszugleichen, die sich aus dem abgehobenen Endbereich 30a, 30b des zweiten Scherenglieds 17a, 17b ergibt.

Die Neigung der schrägen Abstützfläche 31a, 31b ist hierbei derart gewählt und ausgeführt, dass sich über den gesamten Hubbereich des Lastteils B eine im Wesentlichen vertikale Bewegung des Lastrahmens 3 mit dem Lastgabeln 4a, 4b ergibt.

Weiterhin ist jeweils eine Rückhaltevorrichtung 40 vorgesehen, die die am abgebogenen Endbereichs 30a, 30b des zweiten Scherenglieds 17a, 17b angeordneten Rolle 32 in Anlage an die Abstützfläche 31a, 31b hält und deren Abheben von der Abstützfläche 31a, 31b des Stützelement 20a, 20b begrenzt.

Die Rückhaltevorrichtung 40 ist von einem an dem Stützelement 20a, 20b angeordneten Halteblech 41 gebildet, das die Rolle 32 in Anlage an die Abstützfläche 31a, 31b hält. Im dargestellten Ausführungsbeispiel ist die Rückhaltevorrichtung 40 an einer Seitenfläche des Stützelements 20a bzw. 20b angeordnet. Die Befestigung der Rückhaltevorrichtung 40 an dem Stützelement 20a bzw. 20b erfolgt beispielsweise mittels mehrerer Befestigungsschrauben 42.

Das Halteblech 41 ist mit einem Langloch 43 versehen ist, das parallel zu der schrägen Abstützfläche 31a, 31b angeordnet ist, wobei in dem Langloch 43 eine die Rolle 32 halternde Welle 44 geführt ist, mit der die Rolle 32 an dem abgebogenen Endbereich 30a, 30b angeordnet ist. Die Breite des Langlochs 43 entspricht im Wesentlichen dem Durchmesser der Welle 44. Die Rolle 32 kann sich somit nur in einer von der Längsrichtung des Langlochs 43 gebildeten Bewegungsrichtung R bewegen.

## Patentansprüche

1. Flurförderzeug (1) mit einem Antriebsteil (A) und mit einem relativ zum Antriebsteil (A) anhebbaren und absenkbaren Lastteil (B), welcher einen mit mindestens einer Lastrolle (9a; 9b) auf einer Fahrbahn abgestützten Lastrahmen (3) umfasst, wobei der Lastteil (B) mittels einer Hubvorrichtung relativ zu dem Antriebsteil (A) anhebbar ist und die Hubvorrichtung einen Scherenmechanismus (15) umfasst, wobei der Scherenmechanismus (15) mindestens zwei sich kreuzende Scherenglieder (16a, 17a; 16b, 17b) aufweist, wobei ein erstes Scherenglied (16a; 16b) mit einem ersten Ende am Lastrahmen (3) drehbar befestigt ist und am zweiten Ende mit der Lastrolle (9a; 9b) versehen ist und wobei ein zweites Scherenglied (17a; 17b) mit einem ersten Ende am Antriebsteil (A) abgestützt ist und mit einem zweiten Ende an der Unterseite des Lastrahmen (3) verschiebbar angeordnet ist, wobei das zweite Scherenglied (17a; 17b) mit dem ersten Ende an einem Stützelement (20a; 20b) abgestützt ist, **dadurch gekennzeichnet, dass** das Stützelement (20a; 20b) in vertikaler Richtung (V) einstellbar am Antriebsteil (A) angeordnet ist.

2. Flurförderzeug nach Anspruch 1, **dadurch gekennzeichnet, dass** das Stützelement (20a; 20b) an einem vertikalen Rahmenabschnitt (8) des Antriebsteils (A) einstellbar angeordnet ist.

3. Flurförderzeug nach Anspruch 2, **dadurch gekennzeichnet, dass** das Stützelement (20a; 20b) mittels mindestens einer Befestigungsschraube (21) am vertikalen Rahmenabschnitt (8) befestigt ist und die Befestigungsschraube (21) in einem vertikal angeordneten Langloch (22) des vertikalen Rahmenabschnitts (8) geführt ist.

4. Flurförderzeug nach Anspruch 2 oder 3, **dadurch gekennzeichnet, dass** ein Einstellelement (23), insbesondere eine Einstellschraube, vorgesehen ist, die zwischen dem Stützelement (20a; 20b) und dem vertikalen Rahmenabschnitt (8) angeordnet ist.

5. Flurförderzeug nach einem der Ansprüche 1 bis 4, **dadurch gekennzeichnet, dass** das zweite Scherenglied (17a; 17b) an dem ersten Ende mit einem abgebogenen Endbereich (30a; 30b) versehen ist.

6. Flurförderzeug nach Anspruch 5, **dadurch gekennzeichnet, dass** der abgebogene Endbereich (30a; 30b) des zweiten Scherenglieds (17a; 17b) mit einer an dem Stützelement (20a; 20b) ausgebildeten schrägen Abstützfläche (31a; 31b) in Wirkverbindung steht.

7. Flurförderzeug nach Anspruch 6, **dadurch gekennzeichnet, dass** die schräge Abstützfläche (31a; 31b) an der Unterseite des Stützelements (20a; 20b) ausgebildet ist.

8. Flurförderzeug nach Anspruch 6 oder 7, **dadurch gekennzeichnet, dass** an dem abgebogenen Endbereich (30a; 30b) des zweiten Scherenglieds (17a; 17b) eine Rolle (32) drehbar gelagert ist, mit der sich der abgebogene Endbereich (30a; 30b) an der Abstützfläche (31a; 31b) abstützt.

9. Flurförderzeug nach einem der Ansprüche 6 bis 8, **dadurch gekennzeichnet, dass** eine Rückhaltevorrichtung (40) vorgesehen ist, die den abgebogenen Endbereich (30a; 30b) des zweiten Scherenglieds (17a; 17b) in Anlage an die Abstützfläche (31a; 31b) hält.

10. Flurförderzeug nach Anspruch 9, **dadurch gekennzeichnet, dass** die Rückhaltevorrichtung (40) von einem an dem Stützelement (20a; 20b) angeordneten Halteblech (41) gebildet ist, das den abgebogenen Endbereich (30a; 30b) des zweiten Scherenglieds (17a; 17b) in Anlage an die Abstützfläche (31a; 31b) hält.

11. Flurförderzeug nach Anspruch 9 oder 10, **dadurch gekennzeichnet, dass** die Rückhaltevorrichtung (40) mit einem Langloch (43) versehen ist, das parallel zu der schrägen Abstützfläche (31a; 31b) angeordnet ist, wobei in dem Langloch (43) eine die Rolle (32) halternde Welle (44) geführt ist.

12. Flurförderzeug mach einem der Ansprüche 1 bis 11, **dadurch gekennzeichnet, dass** der Lastrahmen (3) zwei seitlich beabstandete Lastgabeln (4a; 4b) umfasst, wobei an jeder Lastgabel (4a; 4b) zwei sich kreuzende Scherenglieder (16a, 17a; 16b, 17b) mit jeweils einem Stützelement (20a; 20b) vorgesehen sind.

13. Flurförderzeug nach einem der Ansprüche 1 bis 12, **gekennzeichnet durch** die Ausbildung als Kommissionierer mit einem dem Lastteil (B) in Längsrichtung benachbart angeordneten Fahrerarbeitsplatz (7).

## Claims

1. Industrial truck (1) having a drive part (A) and having a load part (B), which can be raised and lowered relative to the drive part (A) and comprises a load frame (3), which is supported on a roadway by way of at least one load roller (9a; 9b), wherein the load part (B) can be raised relative to the drive part (A), by means of a lifting apparatus and the lifting apparatus comprises a scissor mechanism (15), wherein the scissor mechanism (15) has at least two cross-over scissor links (16a, 17a; 16b, 17b), wherein a first scissor link (16a; 16b) is fastened in a rotatable manner on the load frame (3) by way of a first end and is provided with the load roller (9a; 9b) at the second end, and wherein a second scissor link (17a; 17b) is supported on the drive part (A) by way of a first end and is arranged in a displaceable manner on the underside of the load frame (3) by way of a second end, wherein the second scissor link (17a; 17b) is supported on a supporting element (20a; 20b) by way of the first end, **characterized in that** the supporting element (20a; 20b) is arranged on the drive part (A) such that it can be adjusted in the vertical direction (V) .

2. Industrial truck according to Claim 1, **characterized in that** the supporting element (20a; 20b) is arranged in an adjustable manner on a vertical frame portion (8) of the drive part (A).

3. Industrial truck according to Claim 2, **characterized in that** the supporting element (20a; 20b) is fastened on the vertical frame portion (8) by means of at least one fastening screw (21), and the fastening screw (21) is guided in a vertically arranged slot (22) of the vertical frame portion (8) .

4. Industrial truck according to Claim 2 or 3, **characterized by** the provision of an adjustment element (23), in particular an adjustment screw, which is arranged between the supporting element (20a; 20b) and the vertical frame portion (8).

5. Industrial truck according to one of Claims 1 to 4, **characterized in that** the second scissor link (17a; 17b) is provided at the first end with an angled end region (30a; 30b).

6. Industrial truck according to Claim 5, **characterized in that** the angled end region (30a; 30b) of the second scissor link (17a; 17b) is in operative connection with a sloping supporting surface (31a; 31b), which is formed on the supporting element (20a; 20b).

7. Industrial truck according to Claim 6, **characterized in that** the sloping supporting surface (31a; 31b) is formed on the underside of the supporting element (20a; 20b).

8. Industrial truck according to Claim 6 or 7, **characterized in that** the angled end region (30a; 30b) of the second scissor link (17a; 17b) has mounted on it in a rotatable manner a roller (32), by means of which the angled end region (30a; 30b) is supported on the supporting surface (31a; 31b).

9. Industrial truck according to one of Claims 6 to 8, **characterized by** the provision of a retaining device (40), which holds the angled end region (30a; 30b) of the second scissor link (17a; 17b) in abutment against the supporting surface (31a; 31b).

10. Industrial truck according to Claim 9, **characterized in that** the retaining device (40) is formed by a metal holding plate (41), which is arranged upon the supporting element (20a; 20b) and holds the angled end region (30a; 30b) of the second scissor link (17a; 17b) in abutment against the supporting surface (31a; 31b).

11. Industrial truck according to Claim 9 or 10, **characterized in that** the retaining device (40) is provided with a slot (43), which is arranged parallel to the sloping supporting surface (31a; 31b), wherein a spindle (44), which holds the roller (32), is guided in the slot (43).

12. Industrial truck according to one of Claims 1 to 11, **characterized in that** the load frame (3) comprises two laterally spaced-apart load forks (4a; 4b), wherein two cross-over scissor links (16a, 17a; 16b, 17b) each with a supporting element (20a; 20b) are provided on each load fork (4a; 4b).

13. Industrial truck according to one of Claims 1 to 12, **characterized by** the configuration in the form of an order picker having a driver's workstation (7) adjacent to the load part (B), as seen in the longitudinal direction.

## Revendications

1. Chariot de manutention (1), comprenant une partie d'entraînement (A) et une partie de levage (B) pouvant être relevée et abaissée par rapport à la partie d'entraînement et comprenant un cadre de levage (3) prenant appui sur une voie de roulement par au moins un galet de charge (9a ; 9b), dans lequel la partie de levage (B) peut être relevée par rapport à la partie d'entraînement (A) au moyen d'un dispositif de levage et le dispositif de levage comprend un mécanisme à ciseaux (15), dans lequel le mécanisme à ciseaux (15) présente au moins deux bras de ciseaux (16a, 17a ; 16b, 17b) qui se croisent, dans lequel un premier bras de ciseaux (16a ; 16b) est fixé en rotation au cadre de levage (3) par une première extrémité et est pourvu du galet de charge (9a ; 9b) à la deuxième extrémité, et dans lequel un deuxième bras de ciseaux (17a ; 17b) prend appui par une première extrémité sur la partie d'entraînement (A) et est disposé de manière mobile sur la face inférieure du cadre de levage (3) par une deuxième extrémité, dans lequel le deuxième bras de ciseaux (17a ; 17b) prend appui sur un élément d'appui (20a ; 20b) par la première extrémité,
**caractérisé en ce que** l'élément d'appui (20a ; 20b) est disposé sur la partie d'entraînement (A) de manière réglable dans la direction verticale (V).

2. Chariot de manutention selon la revendication 1, **caractérisé en ce que** l'élément d'appui (20a ; 20b) est disposé de manière réglable sur une partie de cadre verticale (8) de la partie d'entraînement (A).

3. Chariot de manutention selon la revendication 2, **caractérisé en ce que** l'élément d'appui (20a ; 20b) est fixé à la partie de cadre verticale (8) au moyen d'une vis de fixation (21) et la vis de fixation (21) est guidée dans un trou oblong (22) de la partie de cadre verticale (8), disposé verticalement.

4. Chariot de manutention selon la revendication 2 ou 3, **caractérisé en ce qu'**un élément de réglage (23), en particulier une vis de réglage, est prévu qui est disposé entre l'élément d'appui (20a ; 20b) et la partie de cadre verticale (8).

5. Chariot de manutention selon l'une quelconque des revendications 1 à 4, **caractérisé en ce que** le deuxième bras de ciseaux (17a ; 17b) est muni d'une zone d'extrémité arrondie (30a ; 30b) à la première extrémité.

6. Chariot de manutention selon la revendication 5, **caractérisé en ce que** la zone d'extrémité arrondie (30a ; 30b) du deuxième bras de ciseaux (17a ; 17b) se trouve en relation fonctionnelle avec une surface d'appui inclinée (31a ; 31b) réalisée sur l'élément d'appui (20a ; 20b).

7. Chariot de manutention selon la revendication 6, **caractérisé en ce que** la surface d'appui inclinée (31a ; 31b) est réalisée sur la face inférieure de l'élément d'appui (20a ; 20b).

8. Chariot de manutention selon la revendication 6 ou 7, **caractérisé en ce que** dans la zone d'extrémité arrondie (30a ; 30b) du deuxième bras de ciseaux (17a ; 17b) un galet (32) est monté rotation par lequel la zone d'extrémité arrondie (30a ; 30b) prend appui sur la surface d'appui (31a ; 31b).

9. Chariot de manutention selon l'une quelconque des revendications 6 à 8, **caractérisé en ce qu'**un dispositif de retenue (40) est prévu qui maintient la zone d'extrémité arrondie (30a ; 30b) du deuxième bras de ciseaux (17a ; 17b) en butée contre la surface d'appui (31a ; 31b).

10. Chariot de manutention selon la revendication 9, **caractérisé en ce que** le dispositif de retenue (40) est formé par une tôle de maintien (41) disposée sur l'élément d'appui (20a ; 20b) qui maintient la zone d'extrémité arrondie (30a ; 30b) du deuxième bras de ciseaux (17a ; 17b) en butée contre la surface d'appui (31a ; 31b).

11. Chariot de manutention selon la revendication 9 ou 10, **caractérisé en ce que** le dispositif de retenue (40) est pourvu d'un trou oblong (43) qui est disposé en parallèle à la surface d'appui inclinée (31a ; 31b), dans lequel un arbre (44) maintenant le galet (32) est guidé dans le trou oblong (43).

12. Chariot de manutention selon l'une quelconque des revendications 1 à 11, **caractérisé en ce que** le cadre de levage (3) comprend deux fourches de levage (4a ; 4b) latéralement espacées, dans lequel deux bras de ciseaux (16a, 17a ; 16b, 17b) qui se croisent, avec respectivement un élément d'appui (20a ; 20b), sont prévus sur chaque fourche de levage (4a ; 4b).

13. Chariot de manutention selon l'une quelconque des revendications 1 à 12, **caractérisé en ce qu'**il est réalisé sous forme de chariot de préparation de commandes avec un poste de travail de conducteur (7) disposé à proximité de la partie de levage (B) dans la direction longitudinale.
